# FASCICULE DE BREVET EUROPEEN

(11) **EP 1 293 143 B1**
(45) Date de publication et mention de la délivrance du brevet: **21.07.2004**
(21) Numéro de dépôt: 02405784.6
(22) Date de dépôt: 11.09.2002
(51) Int. Cl.: A43C 11/14

(54) **Boucle de chaussure**
Schuhschnalle
Shoe buckle

(30) Priorité: 13.09.2001 CH 16872001
(43) Date de publication de la demande: 19.03.2003
(73) Titulaire: LANGE INTERNATIONAL S.A., 1700 Fribourg (CH)
(72) Inventeur: Fregoni, Andrea, 31038 Paese (TV) (IT)
(74) Mandataire: Meylan, Robert Maurice

(56) Documents cités:
- CH-A- 691 157
- DE-U- 20 002 434
- US-A- 4 951 364
- US-A- 5 509 180

## Description

La présente invention concerne une boucle de chaussure, telle que définie au préambule de la revendication 1, particulièrement une boucle de chaussure de ski.

Une telle boucle est, par exemple, connue du brevet US 5 509 180 (EP 0 657 117). Dans cette boucle, la pièce d'accrochage est constituée d'une crémaillère destinée à s'accrocher sur une barrette pour fermer et serrer la chaussure. Dans d'autres exécutions, la pièce d'accrochage présente une échancrure fermée par une barrette transversale destinée à venir s'accrocher dans l'une des dents d'une crémaillère.

Jusqu'ici, les barrettes d'accrochage ont toujours été fixées par rivetage. Cela suppose que la forme de la pièce sur laquelle est rivetée, la barrette, est telle qu'elle permet d'effectuer un rivetage. Ceci oblige pratiquement à adopter une forme rectangulaire ou dans tous les cas à bords plats et parallèles au niveau de la barrette d'accrochage. Or, les boucles jouent un rôle important dans l'esthétique de la chaussure, de sorte qu'il serait souhaitable de pouvoir donner aux boucles une forme particulière, notamment une forme arrondie. Or, la fixation par rivetage d'une barrette d'accrochage dans des zones fortement arrondies d'une boucle s'avère très difficile.

L'invention a pour but de pallier à cet inconvénient. Elle part de la constatation qu'il n'y a pas d'effort axial sur la barrette rivetée.

La boucle de chaussure selon l'invention est définie par la partie caractérisante de la revendication 1.

Une telle fixation peut se faire sur n'importe quelle forme de boucle ou d'élément de boucle. Au moyen d'un outil de même section ou de section inférieure à celle de la barrette, il est possible de cacher complètement la tête dans son logement.

Le dessin annexé représente, à titre d'exemple, un mode d'exécution de l'invention.
La figure 1 en représente une vue en perspective.
La figure 2 représente la barrette d'accrochage avant sa fixation sur la pièce d'accrochage.

La boucle de chaussure de ski représentée comprend une embase 1 destinée à être fixée sur l'un des rabats d'une chaussure, en particulier une chaussure de ski. Cette embase 1 présente une partie 2 en forme de U dans laquelle est articulé un levier-tendeur 3, ici en deux parties. Ce levier-tendeur 3 présente une échancrure en U dans laquelle est engagé un tirant 4 articulé sur le levier-tendeur 3 au moyen d'un axe 5. L'autre extrémité du tirant 3 est articulée sur une pièce d'accrochage 6 au moyen d'un axe 7. La pièce d'accrochage 6 présente une découpe axiale rectangulaire 8 fermée par une barrette 9 destinée à venir s'accrocher dans l'une des dents 10 d'une crémaillère 11 destinée à être fixée sur le rabat opposé de la chaussure.

De chaque côté de la découpe 8, la pièce d'accrochage 6 présente un contour arrondi, rappelant le contour de la partie 3a du levier-tendeur 3, ces formes arrondies ayant pour effet de conférer une esthétique particulière à la boucle, esthétique qui s'adapte notamment à la forme arrondie de la coque d'une chaussure de ski. La barrette 9 est fixée par introduction à force dans la pièce 6. Comme on peut le voir à la figure 2, la barrette 9 présente une tête 9a allant en s'élargissant de façon tronconique. Cette tête est en outre striée longitudinalement. Lors de la fixation de la barrette 9, la tête 9a entre en force dans la pièce 6 en déformant cette dernière.

Les axes 5 et 7 pourraient également être constitués d'une barrette similaire à la barrette 9 et fixés par introduction à force.

Dans certains cas, il pourrait être intéressant d'utiliser des barrettes de section non cylindrique, par exemple pour en augmenter l'inertie dans la direction d'un effort de traction, notamment en utilisant des barrettes de section rectangulaire qui permettent d'avoir un moment d'inertie important dans le sens de l'effort tout en conservant une épaisseur relativement faible de manière à ne pas augmenter l'épaisseur de la boucle.

## Revendications

1. Boucle de chaussure comprenant une embase (1), un levier-tendeur (3) articulé sur cette embase, une pièce d'accrochage (6) reliée au levier-tendeur par un tirant (4) articulé par un premier axe (5) au levier-tendeur et par un deuxième axe (7) à la pièce d'accrochage, la pièce d'accrochage (6) étant munie d'une barrette transversale (9) destinée à venir s'accrocher dans une crémaillère, **caractérisée en ce que** la barrette d'accrochage (9) présente une tête (9a) s'élargissant de façon au moins approximativement tronconique, tête par laquelle la barrette est fixée par introduction à force de cette tête dans un logement formé dans la pièce d'accrochage.

2. Boucle de chaussure selon la revendication 1, **caractérisée en ce qu'**au moins un des axes (5, 7) présente également une tête (9a) s'élargissant de façon approximativement tronconique, tête par laquelle l'axe est fixé par introduction à force de cette tête dans un logement.

3. Boucle de chaussure selon la revendication 1 ou 2, **caractérisée en ce que** la partie tronconique est striée longitudinalement.

4. Boucle de chaussure selon la revendication 1, **caractérisée en ce que** la barrette d'accrochage (9) présente une section non cylindrique, en particulier rectangulaire.

## Patentansprüche

1. Schuhschnalle mit einer Grundplatte (1), einem an dieser angelenkten Spannhebel (3) und einem Einhakteil (6), das mit dem Spannhebel durch einen Zugstab (4) verbunden ist, welcher mit einer ersten Achse (5) am Spannhebel und mit einer zweiten Achse (7) am Einhakteil am angelenkt ist, wobei dieses Einhakteil (6) mit einem Quersteg (9) versehen ist, der dazu bestimmt ist, sich in eine Zahnstange einzuhaken, **dadurch gekennzeichnet, dass** der Quersteg (9) einen Kopf (9a) hat, der sich wenigstens näherungsweise kegelstumpfartig verbreitert und durch welchen der Quersteg durch kräftiges Eindrücken dieses Kopfes in eine im Einhakteil geformte Vertiefung befestigt wird.

2. Schuhschnalle nach Anspruch 1, **dadurch gekennzeichnet, dass** wenigstens eine der Achsen (5, 7) ebenfalls einen Kopf (9a) hat, der sich näherungsweise kegelstumpfartig verbreitert und durch welchen die Achse durch kräftiges Eindrücken dieses Kopfes in eine Vertiefung befestigt wird.

3. Schuhschnalle nach Anspruch 1 oder 2, **dadurch gekennzeichnet, dass** der kegelstumpfartige Teil in Längsrichtung gerillt ist.

4. Schuhschnalle nach Anspruch 1, **dadurch gekennzeichnet, dass** der Quersteg (9) einen nicht zylindrischen, insbesondere einen rechteckförmigen Querschnitt hat.

## Claims

1. Shoe buckle comprising a base (1), a tensioning lever (3) articulated on this base, a connecting piece (6) linked to the tensioning lever by a rod (4) articulated with the tensioning lever (3) by a first bar (5) and with the connecting piece (6) by a second bar (7), the connecting piece (6) having a transverse bar (9) designed to engage in a rack, **characterized in that** the connecting bar (9) presents a head (9a) widening in a way at least roughly tronconic, head by which the bar is fixed by introduction of this head into a housing disposed in the connecting piece.

2. Shoe buckle according to claim 1, **characterized in that** at least one of the bars (5, 7) presents a head (9a) as well, widening in a way at least roughly tronconic, head by which the bar is fixed by introduction of this head into a housing.

3. Shoe buckle according to claim 1 or 2, **characterized in that** the tronconic part presents longitudinal slots.

4. Shoe buckle according to claim 1, **characterized in that** the connecting bar (9) presents a non-cylindrical section, and especially a rectangular cross-section.
